# EUROPÄISCHE PATENTSCHRIFT

(11) **EP 0 138 746 B1**
(45) Veröffentlichungstag und Bekanntmachung des Hinweises auf die Patenterteilung: **20.01.1988**
(21) Anmeldenummer: 84730106.6
(22) Anmeldetag: 05.10.1984
(51) Int. Cl.: F21S 3/00

(54) **Leuchte mit begleitender linearer Lichtquelle**
Lighting fixture with an accessory linear light source
Armature avec source lumineuse linéaire accessoire

(30) Priorität: 18.10.1983 DE 8330300 U
(43) Veröffentlichungstag der Anmeldung: 24.04.1985
(73) Patentinhaber: Semperlux GmbH, D-12277 Berlin (DE)
(72) Erfinder: Bansbach, Armin, D-1000 Berlin 37 (DE); Senkel, Helmut, D-1000 Berlin 62 (DE)
(74) Vertreter: Wablat, Wolfgang, Dr.Dr.

(56) Entgegenhaltungen:
- EP-A- 0 026 010
- DE-A- 2 737 766
- GB-A- 653 089

## Beschreibung

Die Erfindung betrifft eine Leuchte mit begleitender linearer Lichtquelle gemäß dem Oberbegriff des Hauptanspruchs.

Derartige Leuchten sind aus der EP-A-0 026 010 bekannt geworden. Dabei ist das Leuchtengehäuse mehrteilig ausgebildet, während eine einzige lineare Lichtquelle sich innerhalb des Gehäuses zwischen Reflektoren befindet. Die gleichzeitige Anordnung mehrerer freistrahlender Lichtquellen ist auf diese Weise nicht möglich.

Bei der wünschenswerten Ausrüstung derartiger Leuchten zur Erzielung einer dekorativen Wirkung, zur Wegführung oder zur Ausleuchtung eines Raumes mit sie begleitenden linearen, weißen oder farbigen Lichtquellen (z. B. langgestreckte Glühlampen, Leuchtstofflampen oder Neonröhren) hat es sich jedoch als schwierig herausgestellt, derartige Lichtquellen freistrahlend anzuordnen, ohne daß sie eine übermäßige Blendwirkung haben, wenn man nicht zusätzliche und damit die Anlage verteuernde Einrichtungen in Kauf nehmen wollte.

Der Erfindung liegt daher die Aufgabe zugrunde, bei einer Leuchte der eingangs erwähnten Art auf einfache Weise eine freistrahlende Anordnung der linearen Lichtquellen zu ermöglichen und gleichzeitig die Leuchtdichte abzusenken, um durch entsprechende Auslegung dieser Lichtquellen die Blendwirkung ausreichend zu vermindern.

Diese Aufgabe wird erfindungsgemäß mit den im Kennzeichen des Hauptanspruchs angegebenen Mitteln gelöst.

Vorteilhafte Weiterbildungen der Erfindung sind in den Unteransprüchen angegeben.

Die Leuchten können als Einzelleuchten, als Lichtband, als zwischen zwei Wänden eingepaßte Einheit oder als auf Gehrung gearbeitete Struktur verwendet werden, wobei die sie begleitenden linearen Lichtquellen optisch durchgehend verlaufen. Sämtliche Betriebsmittel wie Lampenhalter, evtl. notwendige Starter und Vorschaltgeräte sind in der Leuchte integriert.

Bei Anwendung von geeigneten Verbindungselementen können Raster- oder Polygonstrukturen zur Ausführung kommen. Eine Kombination der außen verlaufenden linearen Lichtquellen mit außen laufenden Stromschienen zur Anbringung von anderen Leuchten, z. B. Strahlern, sowie in der Leuchte angeordneten anderen Lichtquellen linearer Art verleiht der beschriebenen Anordnung eine universelle Lösungsfähigkeit von Beleuchtungsproblemen aller Art.

Die Erfindung wird nachstehend anhand von in der Zeichnung dargestellten Ausführungsbeispielen des Erfindungsgegenstandes näher erläutert. Es zeigen
Fig. 1 eine Leuchte mit beiderseits des Leuchtengehäuses linearer Lichtquelle,
Fig. 2 eine Leuchte wie in Fig. 1 mit einer zusätzlichen Stromschiene,
Fig. 3 eine Leuchte wie in Fig. 1 mit einer zusätzlichen Leuchtstofflampe,
Fig. 4 eine Leuchte wie in Fig. 3 mit zusätzlicher Stromschiene.

Die neuen Leuchten mit begleitender linearer Lichtquelle haben ein langgestrecktes Leuchtengehäuse 1 mit Aufhängenut 2, einen Revisionsdeckel 3, einen Hohlraum 4 zur Mitführung der Verdrahtung, Vorrichtungen 5 zur nahtlosen Längsverbindung, Vorrichtungen 6 zur Aufnahme von Lampenhaltern und ein Vorschaltgerät 7.

Das Leuchtengehäuse 1 weist an den Seiten zwei nach außen offene durchgehende Nuten 8 auf, in denen bei Fig. 1 zwei lineare Lichtquellen 9 teilweise versenkt angeordnet sind, während in Fig. 6 in nur einer an der Unterseite eingearbeiteten Nut 8 eine einzelne lineare Lichtquelle 12 versenkt vorgesehen ist. Das Vorschaltgerät 7 ist im Inneren des Leuchtengehäuses 1 untergebracht.

Eine Stromschiene 10 ist unten im Leuchtengehäuse 1 angebracht (Fig. 2), um zusätzlich andere Leuchten anschließen zu können. Wie Fig. 3 zeigt, ist eine abgeschattete, nach unten strahlende Leuchtstofflampe 11 innen im Leuchtengehäuse 1 angebracht, die entsprechend Fig. 4 auch nach oben strahlen kann, wo ebenfalls eine Stromschiene 10 zu sehen ist.

## Patentansprüche

1. Leuchte mit begleitender linearer Lichtquelle (9), bestehend aus einem rohrförmigen Leuchtengehäuse (1), das eine Aufhängenut (2), einen Revisionsdeckel (3), einen Hohlraum zur Mitführung der Verdrahtung und Vorrichtungen (6) zur Aufnahme von Lampenhaltern aufweist, und aus einem Vorschaltgerät (7), wobei nach außen offene, durchgehende Nuten (8) vorgesehen sind, in denen eine lineare Lichtquelle (9) versenkt angeordnet ist, dadurch gekennzeichnet, daß das Leuchtengehäuse (1) aus einem einstückigen, stranggepreßten Profil mit Vorrichtungen zur nahtlosen Längsverbindung besteht, in welches mindestens zwei durchgehende in Längsrichtung des Profils sich erstrekkende, nach außen offene, zum Innern des Profils geschlossene Nuten (8) eingeformt sind, wobei in mindestens zwei dieser Nuten eine lineare Lichtquelle (9) ganz oder teilweise versenkt angeordnet ist.

2. Leuchte nach Anspruch 1, dadurch gekennzeichnet, daß die Nuten (8) an den Seiten des Leuchtengehäuses (1) verlaufen und daß in jeder der Nuten eine begleitende lineare Lichtquelle (9) verlegt ist.

3. Leuchte nach Anspruch 1, dadurch gekennzeichnet, daß zwei die Leuchte seitlich begleitende lineare Lichtquellen (9) vorgesehen sind.

4. Leuchte nach Anspruch 1, dadurch gekennzeichnet, daß oben oder unten im Leuchtengehäuse (1) der Leuchte eine Stromschiene (10) angeordnet ist.

5. Leuchte nach Anspruch 1, dadurch gekennzeichnet, daß die Leuchte mit einer nach oben oder unten strahlenden abgeschatteten Leuchtstofflampe (11) versehen ist.

6. Leuchte nach Anspruch 4, dadurch gekennzeichnet, daß zusätzlich unten oder oben eine Stromschiene (10) angeordnet ist.

7. Leuchte nach einem der Ansprüche 1 bis 6, dadurch gekennzeichnet, daß das Vorschaltgerät (7) innerhalb des Leuchtengehäuses (1) angeordnet ist.

## Claims

1. Lamp with accompanying linear light source (9), comprising a tubular lamp casing (1) which has a mounting groove (2), a revision lid (3), a hollow space for accommodating the wiring and means (6) for receiving lamp holders, and a ballast (7), continuous grooves (8), open towards the outside, being provided into which a linear light source (9) is sunk, characterized in that the lamp casing (1) consists of an integral extruded profile with means for a seamless longitudinal connection, into which at least two continuous grooves (8) which extend longitudinally of said profile, which are open towards the outside and which are closed towards the inside of said profile are moulded, a linear light source (9) being fully or partly sunk in at least two of said grooves.

2. Lamp according to claim 1, characterized in that the grooves (8) run along the sides of the lamp casing (1) and that in each one of said grooves an accompanying linear light source (9) is arranged.

3. Lamp according to claim 1, characterized in that two linear light sources (9), laterally accompanying the lamp, are provided.

4. Lamp according to claim 1, characterized in that in the casing (1) of the lamp a busbar (10) is mounted at the top or at the bottom.

5. Lamp according to claim 1, characterized in that said lamp is provided with a shaded-off fluorescent bulb (11) radiating upwards or downwards.

6. Lamp according to claim 4, characterized in that a busbar (10) is additionally mounted at the bottom or at the top.

7. Lamp according to anyone of claims 1 through 6, characterized in that the ballast (7) is mounted within the lamp casing (1).

## Revendications

1. Lampe avec source lumière (9) linéaire accompagnante, comprenant une cage (1) tubulaire pour la lampe, qui a une rainure d'accroche- ment (2), un couvercle de révision (3), un espace creux pour le logement de la filerie et des moyens (6) pour la réception des supports des lampes, et un ballast (7), des rainures (8) continues, ouvertes vers l'extérieur, étant prévues dans lesquelles une source lumière (9) linéaire est noyée, caractérisée en ce que la cage (1) pour la lampe consiste en un profil intégral filé avec des moyens pour une connexion longitudinale sans soudure, dans lequel au moins deux rainures (8) continues qui s'étendent dans la direction longitudinale du profil, qui sont ouvertes vers l'extérieur et qui sont closes vers l'intérieur du profil sont modelées, une source lumière (9) linéaire étant complètement ou partiellement noyée dans au moins deux de ces rainures.

2. Lampe selon la revendication 1, caractérisée en ce que les rainures (8) suivent les côtés de la cage (1) pour la lampe et qu'une source lumière (9) linéaire accompagnante est arrangée dans chacune des rainures.

3. Lampe selon la revendication 1, caractérisée en ce que deux sources lumières (9) linéaires, latéralement accompagnant la lampe, sont prévues.

4. Lampe selon la revendication 1, caractérisée en ce qu'un rail de prise de courant (10) est monté dans la cage (1) pour la lampe en haut ou en bas.

5. Lampe selon la revendication 1, caractérisée en ce que la lampe est pourvue d'une ampoule fluorescente (11) obscurcie, rayonnant vers le haut ou vers le bas.

6. Lampe selon la revendication 4, caractérisée en ce qu'un rail de prise de courant (10) est monté additionnellement en bas ou en haut.

7. Lampe selon l'une quelconque des revendications 1 à 6, caractérisée en ce que le ballast (7) est monté au-dedans de la cage (1) pour la lampe.
